# EUROPÄISCHE PATENTSCHRIFT

(11) **EP 0 757 143 B1**
(45) Veröffentlichungstag und Bekanntmachung des Hinweises auf die Patenterteilung: **14.01.1998**
(21) Anmeldenummer: 96111167.1
(22) Anmeldetag: 11.07.1996
(51) Int. Cl.: E04G 21/12

(54) **Transportable Vorrichtung zum Verbinden von Bewehrungseisen**
Transportable device to bind together reinforcing steel
Dispositif portatif de ligaturage d'armatures

(30) Priorität: 31.07.1995 DE 19528022
(43) Veröffentlichungstag der Anmeldung: 05.02.1997
(73) Patentinhaber: Bau- und Maschinenschlosserei Friedrich Hoffmann, 01587 Riesa (DE)
(72) Erfinder: Hoffmann, Friedrich, 01587 Riesa (DE)
(74) Vertreter: Zieger, Sieglinde, Dipl.-Chem. Patentanwältin

(56) Entgegenhaltungen:
- WO-A-84/04772
- DE-A- 2 223 099
- DE-A- 3 603 752
- US-A- 5 431 196

## Beschreibung

Die Erfindung betrifft eine transportable Vorrichtung zum Verbinden von Bewehrungseisen zur Verwendung auf Baustellen. Bewehrungseisen, auch Moniereisen oder Armierungsstäbe genannt, dienen bei der Herstellung von Stahlbetonbauten als Einlagen. Zum Verbinden und Fixieren der Bewehrungseisen sind aus dem Stand der Technik bereits verschiedene Werkzeuge bzw. Vorrichtungen bekannt. Allen gemeinsam ist die Verwendung von geglühtem Stahldraht und die Anordnung von Drahtmagazin, Klemmeinrichtung, Schneide- und Verdrilleinrichtung. Aus DE-OS 36 03 752 ist eine transportable Vorrichtung zum Verbinden von Bewehrungseisen bekannt, die die Kombination eines Stahldraht-Abgabemechanismus, einen Mechanismus für die Stahldrahtschleifenbildung, die Stahldrahtabtrennung und die Stahldrahtverdrillung beschreibt. Die offenbarte Vorrichtung ermöglicht eine schrittweise Zuführung vorgegebener Stahldrahtlängen. Nachteilig an dieser Vorrichtung ist, daß härterer Stahldraht zum Einsatz kommen muß, als bisher bei manueller Arbeitsweise eingesetzt werden kann, da Stahldraht in bisher üblicher Härte nicht verformungsfrei transportiert werden kann. Aber dadurch kann die erforderlich enge und stabile Verbindung der Bewehrungseisen durch Verdrillung der Stahldrähte mit dieser Vorrichtung nicht gesichert werden. Der Transportmechanismus_{,} wie er in DE-OS 36 03 752 beschrieben ist, kann auch kleine Unregelmäßigkeiten in der Stahldrahtstärke, die produktionsbedingt auftreten, nicht kompensieren und dadurch bedingte Stockungen während des Verdrillens nicht ausschließen.

Der Erfindung liegt somit die Aufgabe zugrunde, eine transportable Vorrichtung zum Verbinden von Bewehrungseisen unter Nutzung bekannter Funktionsgruppen zu entwickeln, die mit weichgeglühtem Stahldraht arbeitet und geringe Unterschiede in der Stahldrahtstärke ausgleicht und unabhängig von den Fertigkeiten einer Arbeitskraft mit gleichbleibend guter Qualität die Bewehrungseisen verbindet.

Erfindungsgemäß wird die Aufgabe mit den kennzeichnenden Merkmalen des Hauptanspruches gelöst. Dabei ist die Drahtzuführung so ausgebildet, daß weichgeglühter Stahldraht verformungsfrei in der erforderlichen Länge zur Schleifenbildung und dem Verdrillungsprozeß zugeführt werden kann. Die Drahtzuführung hat zwei als Schrägrollen angeordnete und mit gleicher Drehrichtung angetriebene kalibrierte Rollen, die den Stahldraht mit Motorunterstützung vom Magazin abziehen und in die Führungsnut des Schleifenbildners führen. Mit der Anwendung solcher Schrägrollen ist weicher Stahldraht verformungsfrei und sicher transportierbar, wobei während der Vorwärtsbewegung des Stahldrahtes die schräg angeordneten kalibrierten Rollen den Stahldraht an der Oberfläche kalt vergüten, dadurch steuerbar machen und die vorhandenen feinen, aber nachteiligen, Unterschiede in der Stahldrahtstärke ausgleichen. Der Stahldraht wird erfindungsgemäß in solcher Stärke verwendet, daß eine enge und positionsfixierte Verbindung der sich kreuzenden Bewehrungseisen gewährleistet ist. Das ist gegenüber dem bisherigen Stand der Technik ein wesentlicher Vorteil. Weitere Teile der erfindungsgemäßen Vorrichtung sind eine Abtrenn- und Verdrilleinrichtung, sowie die Steuerung der verschiedenen Funktionen über die notwendige Drahtlänge.

Die Erfindung wird nachfolgend anhand der Zeichnungen näher erklärt. Dabei zeigen:
- Fig.1: Perspektivische Ansicht der Vorrichtung
- Fig.2: Vorrichtung in Funktion: Stahldraht stößt auf Sensor
- Fig.3: dto. : Auslösen der Abtrenneinrichtung
- Fig.4: dto. : Auslösen der Verdrilleinrichtung.

Wie aus Fig.1 ersichtlich, weist die erfindungsgemäße Vorrichtung zwei bekannte Zangenarme 1,2 auf, wobei der Zangenarm 1, in bekannter Weise hakenförmig ausgebildet und in Längsrichtung beweglich mit einem Gleitlager 4 am Mantel 5 angeordnet ist und der Zangenarm 2 am Mantel 5 fest angeordnet ist. In bekannter Weise ist in beiden Zangenarmen eine Führungsnut 3a bzw. 3b für einen Stahldraht 13 eingearbeitet. Zur besseren Führung des Stahldrahts 13 ist auf der Innenseite des Mantels 5 im Bereich des Gleitlagers 4 ein Führungsklotz 12, der mit seiner Führungsnut 3c an der Führungsnut 3a des Zangenarms 2 anschließt, angesetzt. Gegenüber des Führungsklotzes 12 ist an der Außenfläche des Mantels 5 eine Trenneinrichtung 10 angeordnet. Die Trenneinrichtung 10 arbeitet mit einem Rundmesser M als Schneidewerkzeug, wobei das Rundmesser M in einen entsprechenden Freiraum des Zangenarmes 2 beim Trennvorgang hineinstößt und bei Erreichen der Öffnung 8 den Stahldraht 13 abtrennt. In den hinteren Bereich des Mantels 5 ragt ein Sensor 9, der steuermäßig mit der Trenneinrichtung 10 verbunden ist. Mittig im Mantel 5 ist ein Zylinder 6 angeordnet, der in Längsrichtung beweglich ist. Der Zylinder 6 trägt eine Zange 7. Die Zange 7 kann als eine Variante der Vorrichtung auch als Polypenzange ausgebildet sein. Außerhalb der beschriebenen Vorrichtungsteile ist eine Drahtzuführung 11 angeordnet, die im wesentlichen aus zwei hintereinander in Schrägrollenanordnung und mit gleicher Drehrichtung angetriebenen kalibrierten Rollen 15 besteht. Nicht dargestellt ist der Antriebsmotor für die Rollen 15. In der Ausgangsposition der Vorrichtung sind die Zangenarme 1,2 geöffnet und die Vorrichtung wird über der Kreuzungsstelle der Bewehrungseisen positioniert. Mit der Auslösung eines nicht dargestelltem Schalters wird der Zangenarm 1 an dem Zangenarm 2 herangeführt und der Schleifenbildner geschlossen. Damit ist die Führungsnut 3c mit den Führungsnuten 3a und 3b "nahtlos" verbunden und der Stahldraht 13 wird korrekt zur Schleife um die sich kreuzenden Bewehrungseisen gelegt. Die Rollen 15 der Drahtzuführung 11 werden in Bewegung versetzt und der Stahldraht 13 wird, durch die Öffnung 8 und den Führungsklotz 12 in die Führungsnuten 3c, 3a, 3b, bis der Stahldraht 13 seine Enden überkreuzend den Sensor 9 erreicht, transportiert. Diese Situation zeigt Fig.2. Der Sensor 9 lößt nun die Trenneinrichtung 10 aus, so daß sich das Rundmesser M nach vorn bewegt und der Stahldraht 13 in Höhe der Öffnung 8 zerschneidet, wie es Fig. 3 zeigt. Gleichzeitig schließt sich die Zange 7 und verklemmt die Enden des Stahldrahts 13. Anschließend schiebt sich der Zylinder 6 über die geschlossene Zange 7 und beginnt zu rotieren. Die Rotation des Zylinders 6 erfolgt unter leichter Vorspannung, d.h. der Zylinder 6 wird während der Rotationsbewegung nach hinten gezogen und dadurch eine korrekte Verdrillung der Enden des Stahldrahtes 13 erreicht. Nach erfahrungsgemäß dichter Verdrillung wird die Rotation des Zylinders 6 abgeschalten, die Zangenarme 1,2 fahren auseinander, die erfindungsgemäße Vorrichtung wird von den nunmehr miteinander verdrillten Bewehrungseisen entfernt und wird an einer anderer Stelle erneut eingesetzt.
Der Vorschub des Stahldrahts 13 ist störungsfrei über die erfindungsgemäß eingesetzte Drahtzuführung 11 gewährleistet. Mit weichem, leicht verformbarem Stahldraht 13 ist eine sehr enge Verbindung und Fixierung der Kreuzungsstelle der Bewehrungseisen gesichert und gegenüber dem bekannten Stand der Technik das vereinfachte Handling begründet.

## Patentansprüche

1. Transportable Vorrichtung zum Verbinden von Bewehrungseisen mit einem Schleifenbildner,
bestehend aus einem beweglich (1) und einem fest (2) angeordneten Zangenarm, in denen eine Führungsnut (3a,3b) für den Draht (13) im geschlossenen Zustand durchgehend angeordnet ist, einer Verdrilleinrichtung (6,7), einer Trenneinrichtung (10), die mit einem Sensor (9) verbunden ist, und einer Drahtzuführeinrichtung (11)
dadurch gekennzeichnet,
- daß die Zangenarme (1,2) an einem Mantel (5) angeordnet sind, wobei der eine Zangenarm (1) über einen Gleitlager (4) beweglich und der andere Zangenarm (2) auf der gegenüber liegenden Seite des Mantels (5) fest angeordnet ist,
- daß im Bereich des Gleitlagers (4) an der Innenseite des Mantels (5) ein Führungsklotz (12) mit einer Führungsnut (3c) angeordnet ist, wobei die Führungsnut (3c) nahtlos an einer in dem beweglichen Zangenarm (1) angeordnete Führungsnut (3a) anschließt,
- daß die Trenneinrichtung (10) an dem festen Zangenarm (2) und in der Trenneinrichtung (10) ein Rundmesser (M) angeordnet ist,
- daß im Mantel (5) ein Zylinder (6) in Längsrichtung beweglich ist, wobei in diesem Zylinder (6) eine Zange (7) angeordnet ist,
- daß an dem Zylinder (6) der Sensor (9) angeordnet ist,
- daß im festen Zangenarm (2) und im Mantel (5) eine durchgehende Öffnung (8) als Verbindung zur Drahtzuführung (11) angeordnet ist,
- daß die Drahtzuführung (11) aus zwei hintereinander schräg angeordneten kalibrierten Rollen (15) besteht, die in gleicher Drehrichtung angetrieben werden und
- daß alle vorgenannten Einrichtungen und Teile der Vorrichtung, sowie ein Drahtmagazin (14), in einem Gehäuse angeordnet sind.

2. Vorrichtung nach Anspruch 1 gekennzeichnet dadurch, daß das Rundmesser (M) längsverschiebbar angeordnet ist.

3. Vorrichtung nach Anspruch 1 gekennzeichnet dadurch, daß die Zange (7) eine Polypenzange ist.

4. Verfahren zum Verbinden von Bewehrungseisen mit einer Vorrichtung nach einem der Ansprüche 1 bis 3 gekennzeichnet dadurch, daß weichgeglühter Stahldraht zugeführt wird und zu einer engen Schleife um die Bewehrungseisen gelegt und verdrillt wird.

## Claims

1. A portable equipment for the connection of reinforcement bars by a loop-former,
consisting of tong arms - one (1) arranged to be movable and one (2) arranged fixed - in which in the closed state a guide groove (3a, 3b) for the wire (13) is arranged to be continuous, a twister mechanism (6,7), a separator mechanism (10) which is connected to a sensor (9), and a wire feed mechanism (11),
characterized in that
- the tong arms (1,2) are arranged on a jacket (5) with the one tong arm (1) arranged to be movable via a slide bearing (4) and with the other tong arm (2) fixed to the opposite side of the jacket (5);
- in the region of the slide bearing (4) on the inside of the jacket (5) a guideblock (12) is arranged, having a guide groove (3c) which adjoins seamlessly a guide groove (3a) arranged in the movable tong arm (1);
- the separator device (10) is arranged on the fixed tong arm (2) and a round knifeblade (M) in the separator device (10);
- a cylinder (6) is movable in the jacket (5) in the longitudinal direction, with a tongs (7) arranged in this cylinder (6);
- the sensor (9) is arranged on the cylinder (6);
- an opening (8) passing through the fixed tong arm (2) and the jacket (5) is arranged as a connection for the wire feed (11);
- the wire feed (11) consists of two calibrated rollers (15) which are arranged obliquely one behind the other and driven in the same direction of rotation; and
- all of the aforesaid devices and parts of the equipment as well as a wire magazine (14) are arranged in one housing.

2. An equipment as in Claim 1, characterized in that the round knifeblade (M) is arranged to be able to shift longitudinally.

3. An equipment as in Claim 1, characterized in that the tongs (7) is a polypenal tongs.

4. A method of connection of reinforcement bars by an equipment as in one of the Claims 1 to 3, characterized in that soft annealed steel wire is fed in, laid round the reinforcement bars in a tight loop and twisted.

## Revendications

1. Installation transportable pour relier des fers d'armature par un dispositif de formation de boucle , constitué d'un bras (1) de pince mobile et d'un bras (2) de pince fixe, dans lesquels est ménagée de manière continue à l'état fermé une rainure (3a, 3b) de guidage du fil (13), d'un dispositif (6,7) pour torsader, d'un dispositif (10) de séparation, qui est relié à un capteur (9), et d'un dispositif (11) d'alimentation en fil, caractérisée en ce que :
- les bras (1,2) de pince sont disposés sur une surface (5) latérale, l'un (1) des bras de pince étant monté mobile par l'intermédiaire d'un palier (4) à glissement et l'autre bras (2) de pince étant monté fixe du côté opposé de la surface (5) latérale,
- il est monté dans la zone du palier (4) à glissement, du côté intérieur de la surface (5) latérale, un coulisseau (12) comportant une rainure (3c) de guidage, la rainure (3c) de guidage se raccordant sans joint à une rainure (3a) de guidage ménagée dans le bras (1) de pince mobile,
- le dispositif (10) de séparation est monté sur le bras (2) de pince fixe, et un couteau (M) circulaire est monté dans le dispositif (10) de séparation,
- un cylindre (6) est mobile dans la direction longitudinale dans la surface (5) latérale, une pince (7) étant prévue dans ce cylindre (6),
le capteur (9) est monté sur le cylindre (6)
- il est ménagé dans le bras (2) de pince fixe et dans la surface (5) latérale une ouverture (8) continue servant de liaison avec le dispositif (11) d'alimentation en fil,
- le dispositif (11) d'alimentation en fil est constitué de deux galets (15) calibrés, qui sont montés en biais l'un derrière l'autre et qui sont entraînés dans le même sens de rotation et
- tous les dispositifs et parties précités de l'installation, ainsi qu'un magasin (14) pour fil, sont montés dans une enveloppe.

2. Installation suivant la revendication 1, caractérisée en ce que le couteau (M) circulaire est monté coulissant.

3. Installation suivant la revendication 1, caractérisée en ce que la pince (7) est une pince à polypes.

4. Procédé pour relier des fers d'armature par une installation suivant l'une des revendications 1 à 3, caractérisé en ce que l'on envoie du fil d'acier ayant subi un recuit d'adoucissement et en ce qu'on le place et on le torsade en une boucle étroite autour des fers d'armature.
